# FASCICULE DE BREVET EUROPEEN

(11) **EP 2 318 284 B1**
(45) Date de publication et mention de la délivrance du brevet: **19.08.2015**
(21) Numéro de dépôt: 09740459.4
(22) Date de dépôt: 12.08.2009
(51) Int. Cl.: B65D 33/02, B65D 81/20, B65D 85/18

(54) **HOUSSE DE RANGEMENT SOUS VIDE, ET SAC DE RANGEMENT ET/OU DE TRANSPORT INTÉGRANT UNE TELLE HOUSSE**
VAKUUMVERPACKUNGSABDECKUNG UND VERPACKUNG UND/ODER TRAGETASCHE MIT SOLCH EINER DARIN EINGEBAUTEN ABDECKUNG
VACUUM PACKING COVER, AND PACKING AND/OR CARRYING BAG HAVING SUCH A COVER BUILT THEREIN

(30) Priorité: 05.09.2008 FR 0855988
(43) Date de publication de la demande: 11.05.2011
(73) Titulaire: Cie Europe, 59160 Lomme (FR)
(72) Inventeur: EPICUREO, Giulio, 59800 Lille (FR)
(74) Mandataire: Balesta, Pierre
(86) Numéro de dépôt international: PCT/FR2009/051585
(87) Numéro de publication internationale: WO 2010/026329

(56) Documents cités:
- FR-A- 2 894 939
- FR-A- 2 912 997
- US-A1- 2006 120 631

## Description

### Arrière-plan de l'invention

L'objet de l'invention a trait au domaine des rangements spécialement adaptés pour le stockage, et éventuellement le transport d'au moins un article dans une valise.

Le coût de l'immobilier et le prix croissant du mètre carré habitable impliquent de nouvelles problématiques en ce qui concerne l'encombrement et les moyens de stockage.

A titre illustratif, de nombreuses sociétés de gardiennage de meubles et de biens se sont développées, et demandent des prix, bien souvent prohibitifs, proportionnels au volume à stocker.

De même, le développement des différents moyens de transport, la flexibilité du travail et les formules de week-end achetées sur Internet aux derniers moments entraînent un besoin grandissant dans le domaine de la bagagerie.

Or, les compagnies de transport taxent bien souvent l'encombrement de chaque bagage ; les véhicules offrant de moins en moins de place pour disposer plusieurs bagages.

Plus généralement, on peut constater que la bagagerie classique et, de façon plus globale, les moyens de rangement ne conviennent pas forcément aux besoins des personnes qui veulent stocker des articles volumineux ou qui voyagent, ni aux volumes transportés.

Cette problématique de stockage et de transport se retrouve de façon identique dans le domaine de la grande distribution et du fret : les articles ou marchandises doivent être compactées pour des raisons d'encombrement et de coût, puis transportées.

De façon connue, il existe des housses de transport sous vide qui permettent de comprimer les articles en produisant le vide dans la housse.

Il existe également des valises qui intègrent ce genre de housses pour les protéger et les transporter, voire les stocker provisoirement.

Ce genre de housses et de valises sont particulièrement adaptés pour les articles textiles saisonniers. FR 2 912 997 et FR 2 894 939 décrivent de telles housses et valises.

Selon notamment le document US 2005/0173439, les housses actuelles disposent d'une enveloppe apte à contenir des articles textiles.

Cette enveloppe comprend principalement une valve pour l'extraction de l'air contenu à l'intérieur de celle-ci, ce qui permet de comprimer les articles contenus dans l'enveloppe.

En outre, selon l'art antérieur connu, ladite enveloppe comprend à son extrémité inférieure, une feuille plastique s'étendant sensiblement dans un plan perpendiculaire à l'enveloppe verticale, la feuille plastique étant solidarisée avec une plaque de dimensions correspondantes, celle-ci étant notamment en carton et éventuellement revêtue d'un tissu. L'assemblage de la plaque avec la feuille se fait notamment par couture.

Cette plaque en carton s'étend longitudinalement et comprend en ses extrémités des plis qui permettent, lors de la compression des articles, de former un fond de forme parallélépipédique.

Les articles comprimés prennent ainsi la forme d'un parallélépipède.

Cependant, la feuille de plastique et la plaque cartonnée travaillant différemment lors de la mise en forme du parallélépipède, une telle conception présente pour inconvénient, que la feuille plastique s'arrache au niveau des points de fixation avec la plaque.

Il existe également des housses, notamment selon le document US 2006/0120631, dans lesquelles la plaque cartonnée est directement disposée dans le fond de la housse.

Ce genre de housse présente un certain nombre d'inconvénients.

Notamment en cas de mauvais positionnement de la plaque, après avoir rempli la housse et y avoir fait le vide, il est nécessaire d'ouvrir cette housse, de la décompresser, de retirer l'article, puis de repositionner convenablement la plaque.

### Objet et résumé de l'invention

L'objet de l'invention tente de remédier aux inconvénients précités, et vise également à réduire le coût de fabrication d'une housse de rangement.

A cet effet, l'objet de l'invention concerne une housse de rangement d'au moins un article, tel qu'un article textile selon la revendication 1. FR 2 912 997, FR 2 894 939 et US 2005/0173439 décrivent la préambule de la revendication 1.

Cette housse de rangement selon la présente invention comprend, d'une part, une première enveloppe qui s'étend vers le haut, et qui est munie en son extrémité supérieure d'une ouverture pour l'insertion du ou des articles.

La housse de rangement selon la présente invention comprend, d'autre part, une plaque munie de moyens de pliage pour la formation d'une embase parallélépipédique dans laquelle est disposée au moins la partie inférieure de la première enveloppe.

Cette housse de rangement comprend également une seconde enveloppe qui est assemblée horizontalement en dessous de l'extrémité inférieure de la première enveloppe.

On remarquera que cette seconde enveloppe présente des dimensions légèrement supérieures à la plaque, et qu'elle comporte au moins une ouverture dans la seconde enveloppe pour l'introduction de la plaque.

Cette conception de la seconde enveloppe évite ainsi toute fixation ou assemblage de la plaque avec le reste de la housse.

On notera, plus particulièrement, que l'agencement entre la seconde enveloppe et la plaque permet que les éléments travaillent indépendamment l'un de l'autre, et évite ainsi tout arrachage de la plaque et/ou de la seconde enveloppe.

Avantageusement, la première enveloppe comprend en son extrémité supérieure des moyens de fermeture de l'ouverture, qui peuvent être par exemple un système de zip. Ces moyens de fermeture permettent l'herméticité de la housse.

Dans un mode de réalisation préféré de l'invention, la première enveloppe comprend sur l'une de ses parois des moyens d'extraction de l'air, qui peuvent par exemple être une valve. Ces moyens d'extraction permettent l'extraction de l'air contenu à l'intérieur de ladite première enveloppe.

On notera, ainsi, que la coopération des moyens de fermeture hermétique et des moyens d'extraction de l'air permet de comprimer le ou les articles contenus dans la première enveloppe.

Ces moyens facilitent ainsi le rangement du ou des articles dans la première enveloppe tout en limitant leur encombrement.

Dans un mode de réalisation particulier de l'invention, la seconde enveloppe, la partie inférieure de la première enveloppe et la plaque sont de forme rectangulaire.

Plus particulièrement, la largeur de la plaque est inférieure à la largeur de la seconde enveloppe ainsi qu'à celle de la partie inférieure de la première enveloppe. La longueur de la plaque est inférieure à la longueur de la seconde enveloppe ainsi qu'à celle de la partie inférieure de la première enveloppe.

La plaque peut comprendre deux lignes de pliage s'étendant transversalement, et séparant cette plaque en une partie centrale et deux parties latérales rabattables pour la formation de l'embase parallélépipédique ; la partie centrale étant de longueur légèrement supérieure à la longueur de la première enveloppe à l'état compressé, c'est-à-dire l'extraction de l'air réalisée.

Dans une variante de réalisation de l'invention, la seconde enveloppe comprend deux extrémités latérales munies chacune d'une ouverture pour l'insertion de la plaque.

Dans une variante d'un mode de réalisation particulier décrit ci-dessus, les deux parties latérales rabattables sont de longueur identique et dimensionnée pour que le volume de l'embase parallélépipédique corresponde au volume de la première enveloppe une fois l'air extrait.

Corrélativement, l'objet de l'invention porte également sur un sac de rangement et/ou de transport d'articles selon la revendication 8.

Plus précisément, ce sac de rangement est constitué d'un contenant correspondant à une housse extérieure notamment de la forme d'une valise, et d'une housse de rangement selon l'un des modes de réalisation décrits ci-dessus ; cette housse de rangement étant apte à être enfermée dans ledit contenant.

Selon une variante de la présente invention, le contenant comprend une paroi verticale périphérique. Cette paroi comprend sur sa face interne des moyens de réception de l'embase parallélépipédique pour la stabilisation de la housse dans le contenant.

Dans un mode particulier de cette variante, la paroi verticale périphérique comprend au moins deux côtés latéraux, et les moyens de réception sont constitués par des rabats situés au niveau des extrémités angulaires supérieures de ces deux côtés latéraux.

Ces rabats permettent, ainsi, la réception des extrémités angulaires des parties latérales rabattables de la plaque lors de la formation de l'embase parallélépipédique.

Enfin, l'objet de l'invention portera sur un kit selon la revendication 11 constitué d'une part d'un sac, comprenant une housse de rangement, et d'autre part d'un appareil de pompage qui permet l'extraction de l'air dans la housse. Cet appareil de pompage est de préférence une pompe de voyage ou un mini-aspirateur qui peut, par exemple, être disposé dans le contenant une fois la housse de rangement comprimé.

### Brève description des figures

D'autres caractéristiques et avantages de la présente invention ressortiront de la description ci-dessous, en référence aux figures annexées qui en illustrent un exemple de réalisation dépourvu de tout caractère limitatif, et sur lesquelles :
- la figure 1 représente schématiquement une vue latérale d'une housse selon un mode de réalisation particulier de l'invention ;
- la figure 2 représente schématiquement une vue en perspective d'une housse selon un mode de réalisation particulier de l'invention ;
- les figures 3 et 4 représentent schématiquement une housse et une valise selon un mode de réalisation particulier de l'invention ;
- la figure 5 représente schématiquement une vue de l'intérieur de la valise selon un mode particulier de l'invention.

### Description détaillée d'un mode de réalisation

Une housse 1 et une valise 7 conformes à l'invention vont maintenant être décrites dans un mode de réalisation particulier en faisant référence conjointement aux figures 1 à 5.

La housse 1 selon les figures 1 et 2 est constituée d'une première enveloppe 2 qui s'étend de façon sensiblement verticale, et d'une seconde enveloppe 3 qui est disposée d'une façon sensiblement perpendiculaire à l'extrémité inférieure de la première enveloppe 2.

Dans le mode de réalisation décrit ici, la première enveloppe 2 comprend une valve 17 qui est apte à extraire l'air contenu dans cette enveloppe 2 pour comprimer la housse. Il est à noter que cette valve est apte à coopérer avec n'importe quel type de pompe ou aspirateur.

La première enveloppe comprend en outre un système de zip 18 qui permet une fermeture hermétique de la première enveloppe 2.

La valise 7 selon les figures 3 et 4 prend la forme d'un parallélépipède qui présente des dimensions sensiblement supérieures à celles de la housse 1 à l'état comprimé. Typiquement, cette valise 7 comporte un fond 8, quatre parois latérales 9 à 12, ainsi qu'une partie supérieure 13 qui est munie d'un système d'ouverture 14 agencé entre les bords périphériques de la partie supérieure 13 et l'extrémité supérieure des parois latérales 9 à 12.

Dans le cadre du transport d'un article qui peut être comprimé, la housse 1 et la valise 7 peuvent se révéler être très avantageuses.

Prenons l'exemple d'une personne qui veut transporter une couette (article textile très volumineux) et qui dispose d'un kit selon l'invention ; le kit étant composé d'une housse de rangement 1, d'une valise 7 et d'une pompe de voyage.

De façon connue, cette personne plie cette couette, et la glisse dans la housse 1 par l'ouverture 19 située sur l'extrémité supérieure de la première enveloppe 2.

Afin d'isoler hermétiquement la couette située dans la housse 1 du reste de son environnement, la personne va glisser le système de zip 18 jusqu'en position fermée.

Ensuite, la personne va utiliser la valve 17 et la pompe fournie (non représentée) avec le kit afin de créer un quasi-vide à l'intérieur de la première enveloppe 2.

Cette extraction de l'air permise par la pompe et la coopération de la valve 17 et du système de zip 18 va entraîner une compression de la couette qui va ainsi voir son volume diminuer pour présenter un minimum d'encombrement.

Obtenir une housse de rangement 1 qui présente une certaine solidité notamment en ses extrémités est un des objectifs de la présente invention.

A cet effet, la seconde enveloppe 3 présente deux ouvertures 4 et 5 pour permettre l'introduction d'une plaque 6 cartonnée plus ou moins rigide à l'intérieur de celle-ci. D'autres matières pour la conception de cette plaque 6 sont bien entendu envisageables : plaque en plastique rigide ou semi-rigide.

On remarquera sur les figures 2 et 3 que la plaque 6 présente des moyens de pliage 6a, 6b.

Ainsi, lors de la compression de la couette dans la première enveloppe 2, la housse 1 se déforme. La plaque 6 et la seconde enveloppe 3 permettent cette déformation et se plient selon ces moyens 6a, 6b de façon indépendante l'une par rapport à l'autre pour former un parallélépipède de dimensions sensiblement inférieures aux dimensions de la valise 7.

Il est à noter que, grâce à la conception spécifique de la présente invention qui évite toute fixation ou assemblage de la plaque 6 avec la seconde enveloppe 3, les extrémités de la housse 1 sont solides, et ne seront pas arrachées au niveau d'un point de fixation comme on peut le voir dans l'état de la technique.

Par ailleurs, une fois la couette insérée dans la première enveloppe 2, et après avoir commencé à compresser cette première enveloppe 2, il est toujours possible de repositionner convenablement la plaque 6 avant son pliage pour la formation de l'embase parallélépipédique.

Ainsi, une fois que la housse 1 a pris la forme d'un parallélépipède comme représenté dans les figures 3 et 4, la personne peut placer cette housse 1 dans la valise 7.

Comme représenté dans la figure 5, et toujours pour éviter un quelconque arrachage de la housse et pour assurer son maintien en position dans la valise 7, cette valise 7 présente de façon caractéristique des moyens de réception 15 pour recevoir les extrémités angulaires de la plaque 6, puis sceller et stabiliser la housse 1 et son contenu dans la valise 7 ; ses moyens de réception 15 étant situés sur les côtés latéraux des parois verticales 9 à 12.

La housse 1 ainsi calée dans la valise 7, la personne peut rabattre la partie supérieure 13 de la valise 7, puis la fermer par le système 14.

Pour éviter toute ouverture accidentelle lors du transport ou d'une mauvaise manipulation, il est également préférable d'utiliser un système de sangles 16 qui entoure la valise, et se fixe par un système de fermeture par clip tel que représenté sur la figure 6, ou par velcro® tel que représenté sur la figure 7.

Dans le mode de réalisation décrit ici, la housse et la valise sont particulièrement adaptées aux différentes contraintes du stockage et/ou du transport de marchandises textiles volumineuses. Il devra cependant être compris que cet exemple de mise en oeuvre décrit ne doit bien évidemment pas revêtir un quelconque caractère limitatif à l'objet de l'invention.

## Revendications

1. Housse de rangement (1) d'au moins un article, tel qu'un article textile, comprenant une première enveloppe (2) s'étendant verticalement et munie en son extrémité supérieure d'une ouverture (19) pour l'insertion dudit au moins un article, et une plaque (6) munie de moyens de pliage (6a, 6b) pour la formation d'une embase parallélépipédique dans laquelle est disposée au moins la partie inférieure de la première enveloppe (2), ladite housse de rangement (1) étant **caractérisée en ce qu'**elle comprend en outre une seconde enveloppe (3) assemblée horizontalement en dessous de l'extrémité inférieure de la première enveloppe (2), cette seconde enveloppe (3) comprenant des dimensions légèrement supérieures à la plaque (6) et au moins une ouverture pour l'introduction de cette plaque (6) dans ladite seconde enveloppe (3).

2. Housse (1) selon la revendication 1, **caractérisée en ce que** la première enveloppe (2) comprend en son extrémité supérieure des moyens de fermeture (18) de l'ouverture (19), de type zip, permettant l'herméticité de la housse (1).

3. Housse (1) selon la revendication 1 ou 2, **caractérisée en ce que** la première enveloppe (2) comprend sur l'une de ses parois des moyens d'extraction de l'air (17), de type valve, permettant l'extraction de l'air contenu à l'intérieur de ladite première enveloppe (2).

4. Housse (1) selon l'une des revendications 1 à 3, **caractérisée en ce que** la partie inférieure de la première enveloppe (2), la seconde enveloppe (3) et la plaque (6) sont de forme plane rectangulaire, la largeur de la plaque (6) étant inférieure à la largeur de la partie inférieure de la première enveloppe (2) et à celle de la seconde enveloppe (3), la longueur de la plaque (6) étant également inférieure à la longueur de la partie inférieure de la première enveloppe (2) et à celle de la seconde enveloppe (3).

5. Housse (1) selon la revendication 4, **caractérisée en ce que** la plaque (6) comprend deux lignes de pliage (6a, 6b) s'étendant transversalement et séparant ladite plaque (6) en une partie centrale et deux parties latérales rabattables pour la formation de l'embase parallélépipédique.

6. Housse (1) selon l'une des revendications 4 ou 5, **caractérisée en ce que** la seconde enveloppe (3) comprend deux extrémités latérales munies chacune d'une ouverture (4, 5) pour l'insertion de la plaque (6).

7. Housse (1) selon l'une des revendications 5 ou 6, dépendante de la revendication 3, **caractérisée en ce que** les deux parties latérales rabattables sont de longueur identique et dimensionnées pour que le volume de l'embase parallélépipédique corresponde au volume de la première enveloppe (2) une fois l'air extrait.

8. Sac (20) de rangement et/ou de transport d'articles, comprenant un contenant (7) notamment de la forme d'une valise, **caractérisé en ce qu'**il est équipé d'une housse de rangement (1) selon l'une des revendications 1 à 7, ladite housse (1) étant apte à être enfermée dans ledit contenant (7).

9. Sac (20) selon la revendication 8 dans lequel le contenant (7) comprend une paroi verticale périphérique, **caractérisé en ce que** cette paroi comprend sur sa face interne des moyens de réception (15) de l'embase parallélépipédique pour la stabilisation de la housse dans le contenant (7).

10. Sac (20) selon la revendication 9 dans lequel la paroi verticale périphérique comprend au moins deux côtés latéraux (9, 10, 11, 12), ledit sac comprenant une housse de rangement (1) selon l'une quelconque des revendications 5 à 7, **caractérisé en ce que** les moyens de réception (15) sont constitués par des rabats situés au niveau des extrémités angulaires supérieures desdits au moins deux côtés latéraux (9, 10, 11, 12), lesdits rabats permettant la réception des extrémités angulaires des parties latérales rabattables de la plaque (6) lors de la formation de l'embase parallélépipédique.

11. Kit constitué, d'une part, d'un sac (20) selon l'une quelconque des revendications 8 à 10, ledit sac (20) comprenant une housse de rangement (1) selon l'une quelconque des revendications 4 à 7, dépendante de la revendication 3 et, d'autre part, d'un appareil de pompage pour l'extraction de l'air dans ladite housse (1).

## Patentansprüche

1. Aufbewahrungshülle (1) von mindestens einem Artikel, wie ein Stoffartikel, umfassend eine erste Hülle (2), die sich vertikal erstreckt und an ihrem oberen Ende mit einer Öffnung (19) zum Einfügen des mindestens einen Artikels ausgestattet ist, und eine Platte (6), die mit Faltmitteln (6a, 6b) zum Bilden eines parallelpipedförmigen Untersatzes ausgestattet ist, in dem mindestens der untere Abschnitt der ersten Hülle (2) angeordnet ist, wobei die Aufbewahrungshülle (1) **dadurch gekennzeichnet ist, dass** sie außerdem eine zweite Hülle (3) aufweist, die horizontal unter dem unteren Ende der ersten Hülle (2) angebracht ist, wobei diese zweite Hülle (3) geringfügig größere Abmessungen als die Platte (6) und mindestens eine Öffnung zum Einfügen dieser Platte (6) in die zweite Hülle (3) aufweist.

2. Aufbewahrungshülle (1) nach Anspruch 1, **dadurch gekennzeichnet, dass** die erste Hülle (2) an ihrem oberen Ende Mittel zum Schließen (18) der Öffnung (19) vom Reißverschlusstyp aufweist, die die Dichtheit der Aufbewahrungshülle (1) ermöglichen.

3. Aufbewahrungshülle (1) nach Anspruch 1 oder 2, **dadurch gekennzeichnet, dass** die erste Hülle (2) auf der einen ihrer Wände Mittel zur Luftabsaugung (17) vom Ventiltyp aufweist, die das Luftabsaugen im Inneren der ersten Hülle (2) ermöglichen.

4. Aufbewahrungshülle (1) nach einem der Ansprüche 1 bis 3, **dadurch gekennzeichnet, dass** der untere Abschnitt der ersten Hülle (2), die zweite Hülle (3) und die Platte (6) von rechteckiger, ebener Form sind, wobei die Breite der Platte (6) geringer als die Breite des unteren Abschnitts der ersten Hülle (2) und als jene der zweiten Hülle (3) ist, wobei die Länge der Platte (6) ebenfalls geringer als die Länge des unteren Abschnitts der ersten Hülle (2) und jener der zweiten Hülle (3) ist.

5. Aufbewahrungshülle (1) nach Anspruch 4, **dadurch gekennzeichnet, dass** die Platte (6) zwei Faltlinien (6a, 6b) aufweist, die sich quer erstrecken und die Platte (6) in einen mittleren Abschnitt und zwei klappbare seitliche Abschnitte zum Bilden des parallelpipedförmigen Untersatzes trennt.

6. Aufbewahrungshülle (1) nach einem der Ansprüche 4 oder 5, **dadurch gekennzeichnet, dass** die zweite Hülle (3) zwei seitliche Enden aufweist, die jeweils mit einer Öffnung (4, 5) zum Einfügen der Platte (6) ausgestattet sind.

7. Aufbewahrungshülle (1) nach einem der Ansprüche 5 oder 6, abhängig von Anspruch 3, **dadurch gekennzeichnet, dass** die zwei klappbaren seitlichen Abschnitte von gleicher Länge sind und dimensioniert sind, damit das Volumen des parallelpipedförmigen Untersatzes dem Volumen der ersten Hülle (2) entspricht, wenn die Luft abgesaugt ist.

8. Tasche (20) zum Aufbewahren und/oder Transport von Artikeln, umfassend einen Behälter (7), insbesondere von der Form eines Koffers, **dadurch gekennzeichnet, dass** sie mit einer Aufbewahrungshülle (1) nach einem der Ansprüche 1 bis 7 ausgestattet ist, wobei die Aufbewahrungshülle (1) geeignet ist, in dem Behälter (7) eingeschlossen zu werden.

9. Tasche (20) nach Anspruch 8, bei der der Behälter (7) eine senkrechte Umfangswand aufweist, **dadurch gekennzeichnet, dass** diese Wand auf ihrer Innenseite Mittel zum Aufnehmen (15) des parallelpipedförmigen Untersatzes für die Stabilisierung der Aufbewahrungshülle in dem Behälter (7) aufweist.

10. Tasche (20) nach Anspruch 9, bei der die senkrechte Umfangswand mindestens zwei laterale Seiten (9, 10, 11, 12) aufweist, wobei die Tasche eine Aufbewahrungshülle (1) nach einem der Ansprüche 5 bis 7 aufweist, **dadurch gekennzeichnet, dass** die Mittel zum Aufnehmen (15) durch Klappen gebildet sind, die an den oberen winkeligen Enden der mindestens zwei lateralen Seiten (9, 10, 11, 12) angeordnet sind, wobei die Klappen das Aufnehmen der winkeligen Enden der klappbaren seitlichen Abschnitte der Platte (6) bei dem Bilden des parallelpipedförmigen Untersatzes ermöglichen.

11. Set, das einerseits aus einer Tasche (20) nach einem der Ansprüche 8 bis 10 gebildet ist, wobei die Tasche (20) eine Aufbewahrungshülle (1) nach einem der Ansprüche 4 bis 7, abhängig von Anspruch 3, und andererseits eine Pumpvorrichtung zum Absaugen der Luft in der Aufbewahrungshülle (1) aufweist.

## Claims

1. A storage slipcover (1) for at least one article, such as a textile article, comprising a first envelope (2) extending vertically and fitted at its upper end with an opening (19) for insertion of said at least one article, and a plate (6) fitted with folding means (6a, 6b) for the formation of a parallelepiped base in which is placed at least the lower part of the first envelope (2), said storage slipcover (1) being **characterised in that** it further comprises a second envelope (3) assembled horizontally below the lower end of the first envelope (2), this second envelope (3) comprising dimensions slightly greater than the plate (6) and at least one opening for introducing this plate (6) into said second envelope (3).

2. The slipcover (1) according to claim 1, **characterised in that** the first envelope (2) comprises at its upper end closing means (18) of the opening (19), of zip type, for airtight sealing of the slipcover (1).

3. The slipcover (1) according to claim 1 or claim 2, **characterised in that** the first envelope (2) comprises on one of its walls air extraction means (17), of valve type, for extracting air contained inside said first envelope (2).

4. The slipcover (1) according to any one of claims 1 to 3, **characterised in that** the lower part of the first envelope (2), the second envelope (3) and the plate (6) are plane rectangular in shape, the width of the plate (6) being less than the width of the lower part of the first envelope (2) and that of the second envelope (3), the length of the plate (6) being also less than the length of the lower part of the first envelope (2) and of that of the second envelope (3).

5. The slipcover (1) according to claim 4, **characterised in that** the plate (6) comprises two folding lines (6a, 6b) extending transversally and separating said plate (6) into a central part and two fold-down lateral parts for the formation of the parallelepiped base.

6. The slipcover (1) according to claim 4 or claim 5, **characterised in that** the second envelope (3) comprises two lateral ends each fitted with an opening (4, 5) for insertion of the plate (6).

7. The slipcover (1) according to claim 5 or claim 6, dependent on claim 3, **characterised in that** the two fold-down lateral parts are of identical length and of such a size that the volume of the parallelepiped base corresponds to the volume of the first envelope (2) once the air is extracted.

8. A bag (20) for storage and/or transport of articles, comprising a container (7) especially in the form of a suitcase, **characterised in that** it is equipped with a storage slipcover (1), according to any one of claims 1 to 7, said slipcover (1) being suitable to be enclosed in said container (7).

9. The bag (20) according to claim 8 in which the container (7) comprises a peripheral vertical wall, **characterised in that** this wall comprises on its internal face reception means (15) for receiving the parallelepiped base for the purpose of stabilising the slipcover in the container (7).

10. The bag (20) according to claim 9 in which the peripheral vertical wall comprises at least two lateral sides (9, 10, 11, 12), said bag comprising a storage slipcover (1) according to any one of claims 5 to 7, **characterised in that** the reception means (15) are constituted by rebates located at the level of the upper angular ends of said at least two lateral sides (9, 10, 11, 12), said rebates enabling reception of the angular ends of the lateral parts, which can be folded down, of the plate (6) during formation of the parallelepiped base.

11. A kit constituted, both by a bag (20) according to any one of claims 8 to 10, said bag (20) comprising a storage slipcover (1) according to any one of claims 4 to 7, dependent on Claim 3, and also a pumping apparatus for extraction of air in said slipcover (1).
